# EUROPÄISCHE PATENTSCHRIFT

(11) **EP 0 297 080 B1**
(45) Veröffentlichungstag und Bekanntmachung des Hinweises auf die Patenterteilung: **29.08.1990**
(21) Anmeldenummer: 88890145.1
(22) Anmeldetag: 13.06.1988
(51) Int. Cl.: E04H 4/12

(54) **Überlaufschutzwand für Schwimmbecken**
Anti-overflow ledge for swimming pools
Rebord antidébordement pour bassins de natation

(30) Priorität: 17.06.1987 AT 1551/87
(43) Veröffentlichungstag der Anmeldung: 28.12.1988
(73) Patentinhaber: Austria Metall Aktiengesellschaft, A-5282 Braunau am Inn (AT)
(72) Erfinder: Hann-Gehrer, Hans DIng., A-2500 Baden (AT)
(74) Vertreter: Hain, Leonhard

(56) Entgegenhaltungen:
- AT-B- 352 951
- DE-A- 2 641 123
- US-A- 4 146 937

## Beschreibung

Die Erfindung betrifft einen Überlaufschutz für Schwimmbecken gemäß dem Oberbegriff des Patentanspruches 1.

Im Schwimmbecken werden oft Attraktionen, wie Buchten und Strömungskanäle, eingebaut. Bei Betätigung solcher Strömungseinrichtungen steigt infolge der Zentrifugalkraft der Wasserstand an den Rändern dieser Beckenabschnitte merklich an. Dieses Wasser fließt über den Beckenrand ab und muß durch eine Wasserabfuhreinrichtung, die um den Beckenrand ausgebildet ist, abgeführt werden. Dadurch muß zum Ausgleich des erhöhten Wasserverbrauches zusätzliches Wasser in das Becken eingeführt werden. Zum Mehrverbrauch an Wasser kommt somit noch ein Mehraufwand an Energie zum Reinigen und Heizen dieses Wassers. Um ein unerwünschtes Überfließen des Beckenrandes bei erhöhtem Wasserstand, insbesondere durch Wellenbildung, zu vermeiden, ist bereits eine vertikal bewegliche formfeste Schutzwand zur Umrandung oder zeitweisen Erhöhung des bestehenden Beckenrandes bekannt (DE-A 2 641 123). In Ruhelage befindet sich diese in einer entsprechenden Aussparung im Beckenrand, aus der sie bei Fluten dieser Aussparung bis zu Anschlägen in der Aussparung aufschwimmt und nach Ablassen des Wassers wieder in ihre Ruhelage zurückkehrt. Ein hohler, unten offener Senkkasten dient hierbei als Auftriebskörper. Nachteilig bei dieser Erfindung ist, daß zur Führung dieser Schutzwand paßgenaue Anschläge und Führungen in der Beckenumrandung ausgebildet sein müssen, die erforderliche Aussparung in der Beckenumrandung verhältnismäßig tief sein muß und zwischen Schutzwand und Aussparung eine Abdichtung erfolgt, die einen Wasserablauf nicht ermöglicht, so daß die an die Schutzwand anschlagenden Wellen in voller Stärke zurückschlagen und die angestrebte Wasserströmung stören und beeinträchtigen. Bei einer anderen Einrichtung für Schwimmbecken mit Wellenbadbetrieb (AI-B 352 951) sind längs der Beckenränder aufblasbare oder mit Wasser füllbare Schläuche vorgesehen, die vor Inbetriebnahme der Wellenmaschinen mit Luft oder Wasser gefüllt und der Wellenhöhe angepaßt werden. Abgesehen davon, daß ein aufblasbarer Schlauch als Schutzwand die Beckenumrandung weitgehend verändert und seine Begehbarkeit behindert, läßt sich auch damit ein verstärkter Wasserablauf nicht verhindern. Die Anbringung eines aufblasbaren Schlauches verlangt außerdem eine entsprechend ausgebildete Beckenumrandung.

Der Erfindung liegt daher die Aufgabe zugrunde, einen Überlaufschutz für Schwimmbecken an Stellen mit erhöhtem Wasserspiegel zu schaffen, der auch bei erhöhtem Wasserspiegel nur einen begrenzten Wasserüberlauf zuläßt.

Diese Aufgabe wird mit einem Überlaufschutz gemäß dem Oberbegriff des Patentanspruches 1 erfindungsgemäß durch die kennzeichnenden Merkmale dieses Patentanspruches gelöst.

Wird eine über einen Beckenrand hochstehende Schutzwand so verankert, daß sie auf einen vorbestimmten Abstand zur Wasserüberlaufkante verstellbar ist, dann kann der Wasserüberlauf nach Wunsch gedrosselt werden. Ein einstellbarer Abflußspalt läßt sich auch an einer Schutzwand, die im Beckenrand versenkbar und nur bei Bedarf je nach Höhe des Wasserstandes ausfahrbar ist, erreichen. Dabei können vom Wasserspiegel beeinflußbare Auftriebskörper oder beaufschlagte Expansionskörper die jeweilige Höheneinstellung steuern.

Die Schutzwand kann auch ein in Höhe des Beckenrandes um eine horizontale Achse drehbar gelagerter Schwenksektor sein, dessen Sektor-Bogenwand mit der Wasserüberlaufkante den Abschlußspalt bildet und an der unteren Sektorwand ein Auftriebskörper vorgesehen ist.

Schließlich kann die Schutzwand auch in Form eines Hohlkörpers in einer Überlaufrinne höhenverstellbar geführt sein. In seiner Oberfläche kann ein Ablaufgitter für das zusätzlich überlaufende Wasser vorgesehen und an seiner Bodenfläche ein Expansionskörper angebracht sein.

Durch die erfindungsgemäße Ausbildung einer Schutzwand mit gedrosseltem Wasserüberlauf läßt sich eine Einsparung an Wasser und Energie erreichen. Eine gleichmäßigere Auslastung der Reinigungsanlagen ermöglicht eine kleinere Dimensionierung dieser Anlage, da keine Auslegung auf sonst auftretende Spitzenbelastungen nötig ist.

Die Erfindung kann auch zur Reparatur im Fundament gesunkener Becken, deren Oberkante nicht mehr in einer waagrechten Ebene liegen, verwendet werden.

Die Erfindung wird anhand von Ausführungsbeispielen, die auch in der Zeichnung dargestellt sind, näher beschrieben. Es zeigen:
Fig. 1 einen Vertikalschnitt durch eine Überlaufschutzwand,
Fig. 2 eine Draufsicht auf ein Schwimmbecken mit einer teilweise vorgesehenen Schutzwand,
Fig. 3 eine in einen Beckenumlauf eingebaute, um eine waagrechte Achse schwenkbare Schutzwand und
Fig. 4 eine in eine Beckenumrandung eingebaute vertikal anheb- und absenkbare Schutzwand.

In Fig. 1 ist eine Schutzwand 1 neben einem Beckenrand 2 mittels eines Schraubenbolzens 3 befestigt. Durch Verschieben desselben in einer Durchbrechung 4 kann ein Abflußspalt 5, der durch eine Wasserüberlaufkante 6 des Schwimmbeckens 7 gebildet ist, je nach Bedarf eingestellt werden.

Die Überlaufschutzwand 1 ist an den Orten des Beckens angeordnet, wo die Strömungskräfte das Wasser zum Überlauf bringen. In Fig. 3 ist ein Ausführungsbeispiel für einen beweglichen Überlaufschutz dargestellt. Ein Schwenksektor 10 ist um eine im Beckenrand-Boden 11 angeordnete Achse 12 schwenkbar gelagert. Der Boden hat eine grabenförmige Ausnehmung 14, in der bei normalem Wasserstand der bewegliche Schwenksektor 10 ruht. Durch diese grabenförmige Ausnehmung 14 erfolgt auch der Wasserablauf. An der unteren Sektorwand 17 des Schwenksektors 10 ist ein Auftriebskörper 15 angeordnet. Steigt der Wasserspiegel, wird der Schwenksektor durch das überlaufende Wasser angehoben und verhindert ein Überfließen.

In Fig. 4 ist eine Ausführung mit einem Expansionskörper 20 dargestellt. Der Expansionskörper 20 wird bei eingeschalteter Strömung beaufschlagt und hebt somit die Überlaufschutzwand in Form eines Hohlkörpers 21, der in einer Überlaufrinne 22 eingebaut ist und in den Führungen 23, 24 gleitet. Zusätzlich überlaufendes Wasser fließt durch ein Ablaufgitter 25 und den Hohlkörper 21 ab.

Die Erfindung ist nicht auf die dargestellten Beispiele beschränkt. Es können auch die Steuerungssysteme ausgetauscht oder kombiniert werden und die Anwendung bei Wellenbädern oder Whirlpools erfolgen.

## Patentansprüche

1. Überlaufschutz für Schwimmbecken (7) mit einer über eine Wasserüberlaufkante (6) des Beckenrandes (2) hochstehenden Schutzwand (1) an Stellen mit erhöhtem Wasserspiegel und einem im Beckenumgang ausgebildeten Wasserabfluß (8), dadurch gekennzeichnet, daß die Schutzwand (1) mit der Wasserüberlaufkante (6) einen Abflußspalt (5) bildet, der den Wasserüberlauf bei erhöhtem Wasserspiegel drosselt und der mit dem Wasserabfluß (8) in Verbindung steht.

2. Überlaufschutz nach Anspruch 1, dadurch gekennzeichnet, daß die Schutzwand (1) neben dem Beckenrand (2) mittels einer Schraubverbindung befestigt ist, deren Schraubbolzen (3) in einer vergrößerten Durchbrechung (4) im Boden der Schutzwand zur Einstellung der Spaltbreite verstellbar ist.

3. Überlaufschutz nach Anspruch 1, dadurch gekennzeichnet, daß die Schutzwand (1) in einer grabenförmigen, am Beckenrand (2) ausgebildeten Ausnehmung (14 bzw. 22) höhenverstellbar und automatisch durch vom Wasserspiegel beeinflußte Auftriebskörper (15) oder durch beaufschlagte Expansionskörper (20) steuerbar ist.

4. Überlaufschutz nach Anspruch 3, dadurch gekennzeichnet, daß die Schutzwand (1) ein in Höhe des Beckenrandes (2) um eine horizontale Achse (12) drehbar gelagerter Schwenksektor (10) ist, dessen Sektor-Bogenwand (16) mit der Wasserüberlaufkante (6) den Abflußspalt (5) bildet und an der unteren Schenkelwand (17) der Auftriebskörper (15) vorgesehen ist.

5. Überlaufschutz nach Anspruch 3, dadurch gekennzeichnet, daß die Schutzwand (1) in Form eines Hohlkörpers (21) in einer Überlaufrinne (22) höhenverstellbar geführt ist, in seiner Oberfläche ein Ablaufgitter (25) für das zusätzlich überlaufende Wasser aufweist und an seiner Bodenfläche der Expansionskörper (20) angebracht ist.

## Claims

1. An overflow protection arrangement for swimming pools (7) comprising a protection wall (1) which stands up above a water overflow edge (6) of the rim (2) of the pool at locations with a raised water level, and a water drain (8) in the edge portion around the pool, characterised in that the protection wall (1) with the water overflow edge (6) forms a drainage gap (5) which throttles the overflow of water when the water level is raised and which is communicated with the water drain (8).

2. An overflow protection arrangement according to claim 1 characterised in that the protection wall (1) is fixed in position beside the rim (2) of the pool by means of a screw connection, the screw bolt (3) of which is adjustable in an enlarged through opening (4) in the bottom of the protection wall to adjust the width of the gap.

3. An overflow protection arrangement according to claim 1 characterised in that the protection wall (1) is adjustable in respect of height in a trench- like recess (14 or 22) at the rim (2) of the pool and is automatically controllable by buoyancy bodies (15) which are influenced by the water level, or by actuated expansion bodies (20).

4. An overflow protection arrangement according to claim 3 characterised in that the protection wall (1) is a pivotable sector (10) which is mounted rotatably about a horizontal axis (12) at the level of the rim (2) of the pool and the arcuate wall (16) of which, with the water overflow edge (6), forms the drainage gap (5) and at the lower wall (17) of which is disposed the buoyancy body (15).

5. An overflow protection arrangement according to claim 3 characterised in that the protection wall (1) in the form of a hollow body (21) is guided ad- justably in respect of height in an overflow channel (22), and has in its top surface a drainage grating (25) for the additionally overflowing water, and the expansion body (20) is disposed at its bottom surface.

## Revendications

1. Dispositif anti-débordement pour bassins (7) de natation comportant une paroi (1) de protection disposée au-dessus d'une arête (6) de débordement d'eau située au bord (2) du bassin, aux endroits où le niveau de l'eau est plus élevé, ainsi qu'un dispositif d'écoulement (8) ménagé dans le pourtour du bassin, dispositif caractérisé en ce que la paroi (1) de protection forme une fente (5) d'écoulement avec l'arête (6) de débordement d'eau, qui modère le débordement de l'eau dans le cas où le niveau de l'eau est plus élevé, et qui est reliée au dispositif d'écoulement (8) d'eau.

2. Dispositif anti-débordement selon la revendication 1, caractérisé en ce que la paroi (1) de protec- fion est fixée à côté du bord (2) du bassin au moyen d'une liaison à vis, dont le boulon (3) peut être réglé dans un passage (4) agrandi du fond de la paroi de protection, en vue du réglage de la largeur de la fente.

3. Dispositif anti-débordement selon la revendication 1, caractérisé en ce que la paroi (1) de protec- fion est réglable en hauteur dans un évidement (14 ou 22) en forme de fossé, ménagé dans le bord (2) du bassin, et en ce que cette paroi est susceptible d'être commandée automatiquement, par des flotteurs (15) placés sous l'influence du niveau d'eau ou par des corps (20) agissant en cas d'une alimentation ou contrainte due à une expansion.

4. Dispositif anti-débordement selon la revendication 3, caractérisé en ce que la paroi (1) de protection est un secteur pivotant (10) monté de manière rotative sur un axe horizontal (12) à la hauteur du bord (2) du bassin, la paroi courbe (16) de ce secteur formant la fente d'écoulement (5) avec l'arête (6) de débordement d'eau et le flotteur (15) étant prévu sur la paroi (17) du côté inférieur de ce secteur.

5. Dispositif anti-débordement selon la revendication 3, caractérisé en ce que la paroi (1) de protection est guidée, sous la forme d'un corps creux (21) dans une rigole (22) de débordement, en étant réglable en hauteur, en ce qu'elle présente à sa surface une grille (25) d'écoulement destinée à l'eau qui déborde en plus et en ce que sur sa surface de fond est fixé le corps (20) agissant en cas d'expansion de l'eau.
